# FASCICULE DE BREVET EUROPEEN

(11) **EP 0 547 940 B1**
(45) Date de publication et mention de la délivrance du brevet: **14.05.1997**
(21) Numéro de dépôt: 92403291.5
(22) Date de dépôt: 04.12.1992
(51) Int. Cl.: B22D 41/02

(54) **Garnissage pour récipient tel que fond de poches de coulée**
Auskleidungsbeschichtung für Gefäss wie zum Beispiel Giesspfanne
Coat lining for container e.g. pouring ladle

(30) Priorité: 17.12.1991 FR 9115650
(43) Date de publication de la demande: 23.06.1993
(73) Titulaire: SOCIETE DES TERRES REFRACTAIRES DU BOULONNAIS, F-62152 Neufchatel-Hardelot (FR)
(72) Inventeur: Lerouge, Jean-Claude, F-62520 Le Touquet (FR)
(74) Mandataire: Armengaud Ainé, Alain

(56) Documents cités:
- EP-A- 0 429 323
- FR-A- 2 095 982
- REVUE DE METALLURGIE vol. 88, no. 7/8, Juillet 1991, PARIS pages 781 - 788 F. MASSE ET AL 'Résultats obtenus en fonds de poche à acier par la mise en place d'une couche de sécurité incurvéé en blocs préfabriqués de bétons féfractaires'

## Description

La présente invention est relative à la réalisation du revêtement du fond d'un récipient tel que notamment une poche de coulée contenant du métal en fusion à partir d'un matériau à base de béton réfractaire alumineux.

Dans le domaine de la métallurgie, une telle poche est connue et sert à transvaser le contenu des convertisseurs et des fours vers les lingotières ou les moules afin d'assurer la solidification du métal en fusion dans de bonnes conditions.

Le fond de ces poches, s'il est plat, incliné, a pour principal inconvénient de se soulever par l'effet de la dilatation thermique des matériaux réfractaires, le phénomène est d'autant plus accentué qu'on utilise des matériaux basiques dont le coefficient de dilatation volumique est supérieur à celui des matériaux acides. Cette détérioration du fond entraîne généralement la chute du revêtement réfractaire lors de la coulée du métal en fusion et par voie de conséquence la destruction de la poche de coulée.

Il existe (cf. brevet américain N° 3 333 746) une poche de coulée munie d'un fond revêtu par un assemblage de pièces réfractaires et conformant une surface concave qui facilite, par le sens de la pente, l'écoulement du métal en fusion vers le trou de coulée.

Le trou de coulée peut ne pas être situé au centre de la surface sphérique, il y a nécessité de basculer la poche de coulée autour de ses tourillons, le laitier formé en surface est entraîné par un phénomène de siphonnage avec le métal en fusion.

On connaît également le brevet FR-A-2 095 982 qui divulgue un revêtement réfractaire pour le fond d'un conteneur métallurgique, ce revêtement réfractaire étant obtenu par l'assemblage d'une pluralité de briques permettant simplement d'assurer l'écoulement du métal en fusion vers le trou de coulée, sans permettre cependant une mise en mouvement selon un pas d'hélice en vue d'un brassage du mélange en fusion.

La présente invention a pour but d'éviter la détérioration du revêtement réfractaire par une mise en mouvement du métal en fusion lors de la coulée, sans basculement éventuel de la poche, par la conformation particulière du fond de poche. Cette forme choisie crée aussi un brassage naturel de la masse en fusion et autorise un affinage in situ de l'acier ou de la fonte liquide.

L'invention a donc pour objet un garnissage de béton réfractaire alumineux pour fond de récipient, tel que poche de coulée contenant du métal en fusion, caractérisé en ce que ce fond est incurvé et se développe en forme d'hélice et est réalisé soit d'une seule pièce, par moulage dans le cas de poches de coulée de section réduite, soit dans les autres cas, par un assemblage d'une pluralité de pièces indépendantes obtenues elles aussi par moulage qui s'emboîtent les unes à côté des autres et qui sont bloquées en position par une pièce de contour polygonal et de section droite de forme trapézoïdale formant clé de voûte ; des cavités sont aménagées dans le fond de la partie creuse afin de recevoir des briques de siège pour le trou de coulée et/ou le bouchon poreux servant à l'affinage ; la ceinture annulaire périphérique du fond de la poche est réalisée à partir de pièces similaires aux précédentes mais possédant un épaulement extérieur qui définit une surface d'appui avec la paroi verticale de la poche de coulée, ladite surface d'appui conforme un angle β négatif de dépouille par rapport au fond de ladite poche.

D'autres caractéristiques et avantages de la présente invention ressortiront de la description faite ci-après, en référence aux dessins annexés qui en illustrent un exemple de réalisation dépourvu de tout caractère limitatif. Sur les Figures :
- La Figure 1 est une vue en élévation plane du garnissage composant le fond d'une poche de coulée ;
- La Figure 2 est une vue en coupe suivant A-A d'une poche de coulée présentant un fond se développant en hélice.

Selon un mode préféré de réalisation du garnissage réfractaire du fond d'une poche de coulée contenant du métal en fusion, on élabore par coulage d'un béton réfractaire alumineux à haute teneur en alumine, une pièce 1 obtenue :
- soit directement (non représentée sur les figures) et de forme incurvée, si la section de la poche est de taille raisonnable, munie d'un pas hélicoïdal de manière à faciliter l'écoulement et la mise en mouvement du métal en fusion vers le trou de coulée 12-13,
- soit dans les autres cas (cf. figures 1 et 2), cette pièce 1 comporte une pluralité de pièces 2 obtenues par moulage d'un même béton réfractaire devant être assemblées par la suite afin de construire une même surface incurvée et hélicoïdale.

Le fond de poche comporte :
- une pièce centrale 3 de contour polygonal et de section droite de forme trapézoïdale servant de clé de voûte à l'édifice, les faces 8, 9, 10, 11 du trapèze en contact avec les briques 6, 7 voisines forment un angle α de l'ordre d'une dizaine de degrés avec la verticale,
- une pièce 1 réalisée directement ou indirectement à partir des pièces périphériques 2-2' de contour simplement trapézoïdal bloquant en position la pièce centrale par 6 et 7 et elle-même bloquée par les briques de la paroi 15. La surface périphérique en appui avec les briques de paroi et formant un épaulement est orientée et réalise un angle β dit de dépouille avec le fond de la poche, ledit angle β est supérieur à l'angle plat entre 183 et 187 degrés.

La forme incurvée et hélicoïdale du fond de la poche améliore le brassage naturel de la masse en fusion et permet un affinage éventuel de l'acier ou de la fonte liquide, on prévoit également des orifices 12-13 pratiqués au point bas de la cavité et dans les pierres réfractaires du fond pour la mise en place de briques de sécurité et de sièges pour le trou de coulée et/ou pour le bouchon poreux.

La disposition et la forme de toutes lesdites pièces sont déterminées de manière à obtenir une surface incurvée et possédant un pas d'hélice très important.

Les faces latérales des briques sont jointoyées par un béton 16 dont les propriétés physiques sont proches de celles du matériau réfractaire utilisé pour la réalisation desdites pièces indépendantes.

La lecture de la description qui précède montre que l'invention apporte une nouveauté dans le montage rapide du garnissage réfractaire et elle crée un système autobloquant dont les différents éléments sont amovibles et de manutention aisée, par exemple au moyen d'un système à ventouses, grâce aux surfaces planes des éléments du système.

Il demeure bien entendu que la présente invention n'est pas limitée aux exemples de réalisation décrits et représentés ci-dessus mais qu'elle en englobe toutes les variantes.

## Revendications

1. Garnissage de béton réfractaire alumineux pour fond de récipient, tel que poche de coulée contenant du métal en fusion, caractérisé en ce que ce fond est incurvé et se développe en forme d'hélice et est réalisé soit d'une seule pièce (1), par moulage dans le cas de poches de coulée de section réduite, soit dans les autres cas, par un assemblage d'une pluralité de pièces (2 - 2') indépendantes obtenues elles aussi par moulage qui s'emboîtent les unes à côté des autres et qui sont bloquées en position par une pièce (3) de contour polygonal et de section droite de forme trapézoïdale formant clé de voûte ; des cavités (12, 13) sont aménagées dans le fond de la partie creuse afin de recevoir des briques de siège pour le trou de coulée et/ou le bouchon poreux servant à l'affinage ; la ceinture annulaire périphérique du fond de la poche est réalisée à partir de pièces similaires aux précédentes mais possédant un épaulement (4) extérieur qui définit une surface d'appui avec la paroi verticale (15) de la poche de coulée, ladite surface d'appui conforme un angle β négatif, entre 183 et 187 degrés, de dépouille par rapport au fond de ladite poche.

2. Garnissage selon la revendication 1, caractérisé en ce que la pièce (3) formant clé de voûte est de contour polygonal et de section droite trapézoïdale, telle que l'angle α au sommet dudit trapèze est de l'ordre de 10 degrés.

3. Garnissage selon l'une des revendications 1 ou 2, caractérisé en ce que le matériau de construction de la pièce (1) ou des pièces indépendantes (2 - 2') est un béton réfractaire alumineux à haute teneur en alumine, c'est-à-dire supérieure à 62 %.

4. Garnissage selon l'une quelconque des revendications précédentes, caractérisé en ce que la disposition et la forme incurvée se développe en hélice et il trouve sa cohésion lors de l'assemblage final grâce aux angles α, β, respectivement sur les faces latérales (14 , 15) des briques centrales (2) et sur les épaulements (4) des briques périphériques pour mieux résister au soulèvement dû à la dilatation thermique et à la pression ferrostatique.

5. Garnissage selon l'une quelconque des revendications précédentes, caractérisé en ce que les faces latérales de l'assemblage sont jointoyées par un béton (16) réfractaire dont les propriétés physiques sont proches de celles du matériau réfractaire utilisé pour la réalisation dudit assemblage.

## Claims

1. Lining of aluminous refractory concrete for bottom of vessel, such as casting ladle containing molten metal, characterized in that this bottom is curved and develops in a helical form and is made either of a single piece (1) by moulding in the case of casting ladles of small size, or in the other cases, by an assembly of a plurality of independent pieces (2-2'), themselves also produced by moulding, which fit together side by side and which are blocked in position by a piece (3) of polygonal contour and having a trapezoidal cross-section acting as a keystone ; cavities (12,13) are formed in the bottom of the hollow part for receiving seating bricks for the sprue and/or the porous plug serving for refining ; the peripheral annular belt of the bottom of the ladle is made from similar pieces to the foregoing but having an external shoulder (4) which defines a bearing surface with the vertical wall (15) of the casting ladle, said bearing surface is at a negative angle β, between 183° and 187°, of rake relative to the bottom of said ladle.

2. Lining according to Claim 1, characterized in that the piece (3) forming the keystone is of polygonal contour and trapezoidal cross-section, such that the angle α at the apex of said trapezium is of the order of 10°.

3. Lining according to one of Claims 1 or 2, characterized in that the construction material of the piece (1) or of the independent pieces (2-2') is an aluminous refractory concrete having a high alumina content, that is to say greater than 62%.

4. Lining according to any one of the preceding claims, characterized in that the arrangment and the curved form develops as a helix and it finds its cohesion on final assembly as a result of the angles α, β respectively on the lateral faces (14, 15) of the central bricks (2) and on the shoulders (4) of the peripheral bricks, in order better to resist lifting due to the thermal expansion and the ferrostatic pressure.

5. Lining according to any one of the preceding claims, characterized in that the lateral faces of the assembly are jointed by a refractory concrete (16), the physical properties of which are close to those of the refractory material used for the construction of said assembly.

## Patentansprüche

1. Auskleidung aus feuerfestem, tonerdehaltigen Beton für den Boden eines Behälters, wie z.B. einer Metallschmelze enthaltenden Giesspfanne,
dadurch gekennzeichnet,
dass dieser Boden gekrümmt ist, helixförmig gestaltet ist und entweder, im Fall von Giesspfannen kleineren Querschnitts, durch Formguss einstückig (1) oder, in den anderen Fällen, durch Zusammenfügen einer Vielzahl von unabhängigen, ebenfalls durch Formguss erhaltenen Teilen (2-2') hergestellt ist, die sich Seite an Seite ineinanderfügen und durch ein Teil (3) von polygonalem Umriss und mit trapezförmigen Querschnitt, das den Schlussstein bildet, in ihrer Lage verkeilt werden ; dass Hohlräume (12, 13) im Boden des vertieften Bereiches ausgebildet sind, um Verschlussziegel für das Abstichloch und/oder den dem Affinieren dienenden porösen Pfropfen aufzunehmen ; und dass der umlaufende Ringgürtel des Pfannenbodens aus den voranstehenden Teilen ähnlichen Teilen hergestellt ist, die jedoch einen äusseren Bund (4) aufweisen, der eine Stützfläche für die senkrechte Wand (15) der Giesspfanne bildet, wobei diese Stützfläche bezüglich des Bodens der Pfanne einen negativen Freiwinkel β zwischen 183° und 187° bildet.

2. Auskleidung gemäss Anspruch 1,
dadurch gekennzeichnet,
dass das den Querwölber bildende Teil (3) einen polygonalen Umriss und einen solchen trapezförmigen Querschnitt aufweist, dass der Winkel α an der Spitze dieses Trapezes im Bereich von 10° liegt.

3. Auskleidung gemäss Anspruch 1 oder 2,
dadurch gekennzeichnet,
dass das Konstruktionsmaterial der Formguss (1) oder der unabhängigen Teile (2-2') ein feuerfester, tonerdehaltiger Beton mit hohem, d.h. mit über 62% liegendem Aluminiumoxidgehalt ist.

4. Auskleidung gemäss einem der vorhergehenden Ansprüche,
dadurch gekennzeichnet,
dass die Vorrichtung und die gekrümmte Form schraubenförmig gestaltet sind und die Auskleidung bei der Endmontage dank der Winkel α,β jeweils auf den Seitenflächen (14, 15) der mittleren Ziegel (2) und auf den Bünden (4) der Randziegle zusammengehalten wird, um besser dem Anhub aufgrund der Wärmeausdehnung und dem ferrostatischen Druck zu widerstehen.

5. Auskleidung gemäss einen der vorhergehenden Ansprüche,
dadurch gekennzeichnet,
dass die Seitenflächen der Baugruppe mit einem feuerfesten Beton (16) verfugt sind, dessen physikalische Eigenschaften ähnlich denen des für die Herstellung dieser Baugruppe verwendeten feuerfesten Materials sind.
